# EUROPÄISCHE PATENTSCHRIFT

(11) **EP 0 400 302 B1**
(45) Veröffentlichungstag und Bekanntmachung des Hinweises auf die Patenterteilung: **02.08.1995**
(21) Anmeldenummer: 90106625.8
(22) Anmeldetag: 06.04.1990
(51) Int. Cl.: B22D 41/18

(54) **Verfahren und Vorrichtung zum Füllen einer Stranggiesskokille mit metallischer Schmelze**
Method of and installation for filling a continuous casting mold with molten metal
Procédé et installation pour le remplissage d'un moule de coulée continue avec du métal liquide

(30) Priorität: 29.05.1989 DE 3917403
(43) Veröffentlichungstag der Anmeldung: 05.12.1990
(73) Patentinhaber: Zimmermann & Jansen GmbH, D-52322 Düren (DE)
(72) Erfinder: Lothmann, Josef, D-5163 Langerwehe (DE)
(74) Vertreter: Popp, Eugen, Dr.

(56) Entgegenhaltungen:
- EP-A- 0 084 416
- EP-A- 0 320 481
- WO-A-85/05056
- DE-A- 3 817 580
- PATENT ABSTRACTS OF JAPAN Band 10, Nr. 273 (M-518)(2329); & JP - A - 6195756 (NIPPON STEEL) 14.05.1986

## Beschreibung

Die Erfindung betrifft ein Verfahren und eine Vorrichtung zum Füllen einer Stranggießkokille mit metallischer Schmelze, bei dem bzw. der die Schmelze durch eine mittels eines auf- und abbewegbaren Stopfens verschließbare Bodenöffnung eines metallurgischen Gefäßes, insbesondere einer Verteilerrinne, geregelt in die Stranggießkokille gegossen wird, wobei während des Füllens der Stranggießkokille der Stopfen vorgegebene, insbesondere von der Badspiegelhöhe in der Stranggießkokille abhängige Auf- und Abwärtsbewegungen ausführt, und wobei ferner während des Füllens der Stranggießkokille am der Bodenöffnung zugewandten Ende des Stopfens durch eine dort vorgesehene Austrittsöffnung Inertgas, insbesondere Argon, in die ausströmende Schmelze eingeblasen wird.

Aus der EP-A-0 084 416 ist es bekannt, im Stopfen eine Längsbohrung vorzusehen, durch die hindurch Inertgas, insbesondere Argon, während des Gießens in die ausströmende Schmelze einleitbar ist. Der Grund für diese Maßnahme besteht darin, im Bereich der Bodenöffnung des metallurgischen Gefäßes ein Einfrieren der metallischen Schmelze sowie die Ablagerung von Aluminiumoxid zu vermeiden (s. Seite 3, Zeilen 20 ff, und Seite 11, Zeile 5, der EP-A-0 084 416).

Der vorliegenden Erfindung liegt nun die Aufgabe zugrunde, ein Verfahren und eine Vorrichtung der eingangs genannten Art zu schaffen, welches bzw. welche eine Feinregelung der Badspiegelhöhe in der Stranggießkokille unter Vermeidung größerer Bewegungsausschläge des dem metallurgischen Gefäß zugeordneten Stopfens erlaubt.

Diese Aufgabe wird verfahrenstechnisch durch die kennzeichnenden Merkmale des Anspruches 1 und vorrichtungstechnisch durch die kennzeichnenden Merkmale des Anspruches 2 und/oder 4 gelöst.

Laborversuche haben gezeigt, daß man durch mehr oder weniger intensives Einblasen von Inertgas, insbesondere Argon, in die ausströmende Schmelze im Bereich der Bodenöffnung des metallurgischen Gefäßes die Badspiegelhöhe äußerst exakt einstellen kann, insbesondere auf eine vorgegebene Sollwerthöhe, und zwar ohne daß der Stopfen dazu bewegt werden muß. Bekanntermaßen haben selbst geringste Stopfenbewegungen große Auswirkungen auf die Strömungs-Querschnittsfläche und damit auf die durch die Bodenöffnung ausströmende Schmelzenmenge mit der Folge, daß mit den herkömmlichen Maßnahmen eine Feinjustierung der Badspiegelhöhe in der Stranggießkokille praktisch nicht möglich ist. Darüber hinaus haben Stopfenbewegungen ein relativ unruhiges Strömungsbild zur Folge. Auch dies wird durch die erfindungsgemäßen Maßnahmen vermieden.

Vorzugsweise ist die ferrostatische Höhe der Schmelze im metallurgischen Gefäß, insbesondere Verteilerrinne oder "tundish" ebenfalls geregelt, und zwar wie in der noch nicht veröffentlichten DE-A-38 17 580 der Anmelderin, wonach zu aufeinanderfolgenden Zeitpunkten jeweils der Istwert der schmelzenmenge im metallurgischen Gefäß in Form des Schmelzengewichts oder der Badspiegelhöhe festgestellt bzw. getastet und mit einem Sollwert, d. h. dem Sollgewicht oder der Soll-Badspiegelhöhe, verglichen wird, und wonach anschließend zumindest dann, wenn der Istwert größer/gleich dem Sollwert ist, die Tendenz der Regelabweichung nach oben oder unten festgestellt wird, wobei bei Annäherung oder Überschreiten eines oberen oder unteren Tendenz-Grenzwertes entsprechend umgekehrte Stellsignale an den Stopfenverschluß abgegeben werden. Auf diese Weise läßt sich die Stopfenbewegung zusätzlich auf ein Minimum reduzieren, so daß insgesamt eine konstante Strangabzugsgeschwindigkeit gewährleistet ist. Mit der letztgenannten Tendenzerkennung lassen sich auch systemimmanente Toleranzen bestens kompensieren.

Vorteilhafte Details der erfindungsgemäßen Vorrichtung sind noch in den Ansprüchen 3 und 5 beschrieben, wobei die Maßnahme nach Anspruch 5, wonach der Badspiegelsensor mit einer Tendenzerkennungseinrichtung gekoppelt ist, durch die in Abhängigkeit von der Geschwindigkeit der Badspiegeländerung in der Stranggießkokille das Regelventil für die Argon-Einblasung steuerbar ist, eine besonders schnelle Einstellung der optimalen Argonmenge erlauben.

Nachstehend wird das erfindungsgemäße Verfahren im Zusammenhang mit einer erfindungsgemäß ausgebildeten Vorrichtung anhand der beigefügten schematischen Zeichnung näher erläutert. In dieser Zeichnung ist mit der Bezugsziffer 13 ein metallurgisches Gefäß, z. B. eine Verteilerrinne oder ein sogenannter "tundish", gekennzeichnet, dem aus einer nicht weiter dargestellten Gießpfanne Metallschmelze 10 zugeführt wird. Der Ausguß am Boden des Gefäßes 13 ist durch eine Bodenöffnung 12 und ein sich daran anschließendes Tauchrohr 26 definiert. Der Bodenöffnung 12 ist ein auf- und abbewegbarer (Doppelpfeil 23) Stopfen 11 zugeordnet, mit dem die Bodenöffnung 12 verschlossen oder in vorgegebener Weise geöffnet werden kann. Unterhalb des Gefäßes 13 ist eine Stranggießkokille 25 angeordnet, der unter entsprechender Öffnung der Bodenöffnung 12 Schmelze zugeführt wird. Diese wird nachfolgend in der Stranggießkokille abgekühlt und in einer nicht weiter dargestellten Strangführung zu einem festen Stahlstrang erkaltet. Die durch die Bodenöffnung 12 und das Tauchrohr 26 ausströmende Metallschmelze ist mit den Pfeilen 28 gekennzeichnet.

Um den Zufluß der Schmelze aus dem metallurgischen Gefäß 13 in die Stranggießkokille 25 derart verändern zu können, daß der Badspiegel 14 in der Stranggießkokille etwa in der gleichen Höhe erhalten bleibt, ist in an sich bekannter Weise eine Badspiegel-Regelung vorgesehen. Diese besteht aus einer Meßeinrichtung für den Badspiegel in der Stranggießkokille 25 und wird von einem radioaktiven Stabstrahler 27 und einem diametral gegenüberliegenden Szintillationszähler 20 als Empfänger gebildet. Der Stopfen 11 ist über eine Traverse 29 in dem metallurgischen Gefäß 13 heb- und senkbar (Doppelpfeil 23). Das freie Ende der Traverse 29 ist an einer vertikalen Stütze 30 befestigt, die durch eine nicht näher dargestellte Einrichtung auf- und abbewegbar ist, und zwar in Abhängigkeit von der durch die Badspiegel-Meßeinrichtung 20, 27 festgestellten Badspiegelhöhe, wobei eine Stopfenbewegung immer dann ausgelöst werden soll, wenn der Badspiegel 14 in der Stranggießkokille 25 eine Obergrenze oder Untergrenze über- bzw. unterschreitet. Die letzterwähnten Grenzwerte definieren ein Sollwertband, welches durch die nachfolgend beschriebenen Maßnahmen erheblich verbreitert werden kann, so daß es möglich ist, ohne Stopfenbewegung innerhalb des erheblich verbreiterten Sollwertbandes die Badspiegelhöhe auf eine vorgegebene Sollwerthöhe einzustellen und zu halten. Zu diesem Zweck weist der Stopfen 11 an seinem der Bodenöffnung 12 des metallurgischen Gefäßes 13 zugewandten Ende eine mit einer Inertgas, insbesondere Argonquelle 17 verbundene Austrittsöffnung 18 auf, durch die hindurch Inertgas, insbesondere Argon, in die ausströmende Schmelze einleitbar ist (Pfeil 15). Die Austrittsöffnung 18 ist mit einer zentralen Längsbohrung 31 im Stopfen 11 verbunden. Diese wiederum steht über eine Gasleitung 16 mit der Gasquelle bzw. dem Gasreservoir 17 in Verbindung, wobei zur Regelung der in die Schmelze eingeleiteten Gasmenge in der Verbindungsleitung 16 ein Regelventil 19 angeordnet ist, dessen Öffnungsgrad in Abhängigkeit von der mittels des als Badspiegel-Sensor dienenden Szintillationszählers 20 festgestellten Badspiegelhöhe 14 in der Kokille 25 einstellbar ist. Zu diesem Zweck ist der Ventilkörper 21 des Regelventils 19 durch einen mechanischen, pneumatischen, hydraulischen oder elektromotorischen Antrieb 24 in Schließstellung oder eine vorgegebene Öffnungs- bzw. Drosselstellung bewegbar, wobei der Antrieb 24 auf ein vom Szintillationszähler 20 geliefertes Badspiegelsignal reagiert, derart, daß bei im Verhältnis zu einem vorgegebenen Sollwert steigendem Badspiegel 14 der Öffnungsgrad des Ventils 19 vergrößert wird, und umgekehrt, so daß bei im Verhältnis zu einem vorgegebenen Sollwert steigendem Badspiegel 14 mehr Argon in die ausströmende Schmelze (Pfeil 15) eingeblasen wird als bei sinkendem Badspiegel, so daß innerhalb des erwähnten Sollwertbandes die Badspiegelhöhe bei vorgegebenem Öffnungsgrad des Stopfens 11 im wesentlichen konstant gehalten wird.

Die elektrische Verbindung zwischen dem Szintillationszähler 20 und dem Ventilantrieb 24 ist durch die Signalleitung 22 gebildet. In dieser ist noch ein Komparator 32 angeordnet, welcher feststellt, ob die Badspiegelhöhe 14 in der Kokille 15 noch innerhalb des vorgegebenen Sollwertbandes liegt. Wird dieses überschritten, erfolgt eine Nachregelung des Stopfens 11. Das entsprechende Signal zum nicht näher dargestellten Stopfenantrieb ist mit der Bezugsziffer 33 gekennzeichnet.

Dem beschriebenen System liegt die Erkenntnis zugrunde, daß durch das im Bodenöffnungsbereich eingeblasene Argon Schmelze zurückgehalten wird, und zwar in Abhängigkeit von der Menge des eingeblasenen Argons mehr oder weniger. Auf diese Weise ist die beschriebene Feinregelung der Badspiegelhöhe 14 in der Stranggießkokille 25 innerhalb des vorgegebenen Sollwertbandes ohne zusätzliche Nachjustierung der Stopfenstellung möglich. Das Badspiegel-Sollwertband kann mit Hilfe der beschriebenen Maßnahmen im Vergleich zum herkömmlichen Sollwertband auf das 2- bis 3-fache verbreitert werden.

Die Einleitung von Argon kann auch durch eine im Boden des metallurgischen Gefäßes 13 angeordnete und in den Bereich der Bodenöffnung 12 mündende Gasleitung erfolgen, die ebenfalls mit einem regelbaren Ventil gekoppelt ist, so daß in Abhängigkeit von der Abweichung der Badspiegelhöhe 14 in der Kokille 25 von einer Sollwerthöhe mehr oder weniger Argon in die ausströmende Schmelze unter entsprechender Zurückhaltung derselben einblasbar ist. Letztgenannte Maßnahme kann auch zusätzlich zu der Argon-Einblasung durch den Stopfen 11 vorgesehen sein.

Um die Ansteuerung der optimalen Argonmenge zu beschleunigen, ist es denkbar, den Badspiegelsensor 20 mit einer Tendenzerkennungseinrichtung (nicht dargestellt) zu koppeln, durch die die Geschwindigkeit der Badspiegeländerung in der Kokille 25 festgestellt wird und durch die in Abhängigkeit von der festgestellten Änderungsgeschwindigkeit das Regelventil 19 steuerbar ist, und zwar so, daß die Änderung der Badspiegelhöhe 14 in Tendenzrichtung verzögert wird.

Vorzugsweise erfolgt die Ansteuerung des Regelventils 19 taktweise (digital).

Statt der vorbeschriebenen Badspiegel-Meßeinrichtung mit Stabstrahler und Szintillationszähler können auch elektromagnetische oder optische Badspiegel-Meßeinrichtungen herkömmlicher art vorgesehen sein. Diesbezüglich handelt es sich um eine an sich bekannte Einrichtung.

### Bezugszeichenliste:

- 10: Schmelze
- 11: Stopfen
- 12: Bodenöffnung
- 13: metallurgisches Gefäß
- 14: Badspiegelhöhe
- 15: Pfeil
- 16: Verbindungsleitung
- 17: Inertgas-, insbesondere Argonquelle
- 18: Austrittsöffnung
- 19: Drosselventil
- 20: Sensor (insbesondere Szintillationszähler)
- 21: Ventilkörper
- 22: Signalleitung
- 23: Doppelpfeil
- 24: Antrieb
- 25: Stranggießkokille
- 26: Tauchrohr
- 27: Stabstrahler
- 28: Strömungspfeil
- 29: Traverse
- 32: Stütze
- 31: Längsbohrung
- 32: Komparator
- 33: Stopfenantriebssignal

## Patentansprüche

1. Verfahren zum Füllen einer Stranggießkokille (25) mit metallischer Schmelze (10), bei dem
- die Schmelze (10) durch eine verschließbare Bodenöffnung (12) eines metallurgischen Gefäßes (13), insbesondere einer Verteilerrinne, in die Stranggießkokille (25) gegossen wird,
- ein in dem metallurgischen Gefäß (13) vorgesehener Stopfen (11) während des Füllens der Stranggießkokille (25) zum Öffnen oder Verschließen der Bodenöffnung (12) in vorgegebener Weise, insbesondere in Abhängigkeit von der Badspiegelhöhe (14) in der Stranggießkokille (25), auf- bzw. abbewegt wird und bei dem
- während des Füllens der Stranggießkokille (25) am der Bodenöffnung (12) zugewandten Ende des Stopfens (11) Inertgas, insbesondere Argon, eingeblasen wird (Pfeil 15),
**dadurch gekennzeichnet,**
daß das Inertgas, insbesondere Argon, in Abhängigkeit von der Badspiegelhöhe (14) in der Stranggießkokille (25) eingeblasen wird, derart, daß bei im Verhältnis zu einem vorgegebenen Sollwert steigendem Badspiegel (14) mehr Argon eingeblasen wird als bei sinkendem Badspiegel, so daß bei vorgegebenem Öffnungsgrad des Stopfens (11) die Badspiegelhöhe (14) im wesentlichen konstant gehalten wird.

2. Vorrichtung zum Füllen einer Stranggießkokille (25) mit metallischer Schmelze (10), umfassend
- ein metallurgisches Gefäß (13), insbesondere eine Verteilerrinne, mit einer Bodenöffnung (12), die durch einen auf- und abbewegbaren Stopfen (11) verschließ- bzw. öffenbar ist, wobei der Stopfen (11) am der Bodenöffnung (12) zugewandten Ende eine über eine Leitung (16, 31) mit einer Inertgas-, insbesondere Argonquelle (17), verbundene Austrittsöffnung (18) aufweist,
- und einen Sensor (20), der die Badspiegelhöhe (14) in der Stranggießkokille (25) feststellt,
**dadurch gekennzeichnet,**
daß in der Verbindungsleitung (16) zur Inertgas-, insbesondere Argonquelle (17) ein Regelventil (19) angeordnet ist, dessen Öffnungsgrad in Abhängigkeit von der mittels des Sensors (20) festgestellten Badspiegelhöhe (14) in der Stranggießkokille (25) einstellbar ist.

3. Vorrichtung nach Anspruch 2,
**dadurch gekennzeichnet,**
daß das Regelventil (19) einen Ventilkörper (21) aufweist, der durch einen mechanischen, pneumatischen, hydraulischen oder elektromotorischen Antrieb (24) bewegbar ist, wobei der Antrieb (24) auf ein vom Sensor (20) geliefertes Signal (Signalleitung 22) derart reagiert, daß bei im Verhältnis zu einem vorgegebenen Sollwert steigendem Badspiegel (14) der Öffnungsgrad des Ventils (19) vergrößerbar ist, und umgekehrt.

4. Vorrichtung zum Füllen einer Stranggießkokille (25), mit metallischer Schmelze (10), umfassend
- ein metallurgisches Gefäß (13), insbesondere eine Verteilerrinne, mit einer Bodenöffnung (12), die durch einen auf- und abbewegbaren Stopfen (11) verschließbar ist,
- und einen Sensor (20), der die Badspiegelhöhe (14) in der Stranggießkokille (25) feststellt, insbesondere nach einem der Ansprüche 2 oder 3,
**dadurch gekennzeichnet,**
daß zur Einleitung von Inertgas, insbesondere Argongas, im Boden des metallurgischen Gefäßes (13) eine in den Bereich der Bodenöffnung (12) mündende Gasleitung vorgesehen ist, die ein regelbares Ventil aufweist, so daß in Abhängigkeit von der Abweichung der Badspiegelhöhe (14) in der Stranggießkokille (25) von einer Sollwerthöhe mehr oder weniger Inertgas in die ausströmende Schmelze unter entsprechender Zurückhaltung derselben einblasbar ist.

5. Vorrichtung nach einem der Ansprüche 2 bis 4,
**dadurch gekennzeichnet,**
daß der Sensor (20) mit einer Tendenzerkennungseinrichtung gekoppelt ist, durch die in Abhängigkeit von der Geschwindigkeit der Badspiegeländerung das Regelventil (19) steuerbar ist.

## Claims

1. Process for filling a continuous casting ingot mould (25) with metallic melt (10), in which
- the melt (10) is poured into the continuous casting ingot mould (25) through a closable floor opening (12) of a metallurgic container (13), in particular a distributor duct,
- a stopper (11) provided in the metallurgic container (13) is moved up and down during the filling of the continuous casting ingot mould (25) in order to open or close the floor opening (12) in a predetermined way, in particular in dependence upon the bath surface height (14) in the continuous casting ingot mould (25), and in which
- during the filling of the continuous casting ingot mould (25) inert gas, in particular argon, is blown in (arrow 15) at the end of the stopper (11) facing the floor opening (12),
characterised in that
the inert gas, in particular argon, is blown in in dependence upon the bath surface height (14) in the continuous casting ingot mould (25) in such a way that in the case of a bath surface (14) increasing with respect to a predetermined desired value, more argon is blown in than when the bath surface is falling so that when the stopper (11) is open to a predetermined degree the bath surface height (14) is kept substantially constant.

2. Device for filling a continuous casting ingot mould (25) with metallic melt (10), comprising
- a metallurgic container (13) in particular a distributor duct, with a floor opening (12) which can be opened or closed by a stopper (11) which can move up and down, wherein the stopper (11) comprises, at the end facing the floor opening (12), an outlet opening (18) connected by way of a line (16, 31) to an inert gas source, in particular an argon source (17),
- and a sensor (20) which determines the bath surface height (14) in the continuous casting ingot mould (25),
characterised in that
in the connecting line (16) to the inert gas source, in particular argon source (17), a control valve (19) is disposed, of which the degree of opening is adjustable in dependence upon the bath surface height (14) in the continuous casting ingot mould (25) determined by means of the sensor (20).

3. Device according to claim 2, characterised in that the control valve (19) comprises a valve body (21) which can be moved by a mechanical, pneumatic, hydraulic or electromotive drive (24), wherein the drive (24) reacts to a signal supplied by the sensor (20) (signal line 22) in such a way that when the bath surface (14) is increasing with respect to a predetermined desired value, the degree of opening of the valve (19) is increased and vice versa.

4. Device for filling a continuous casting ingot mould (25) with metallic melt (10), comprising
- a metallurgic container (13) in particular a distributor duct, with a floor opening (12) which can be closed by a stopper (11) which can move up and down,
- and a sensor (20) which determines the bath surface height (14) in the continuous casting ingot mould (25), in particular according to one of claims 2 or 3,
characterised in that
in order to introduce inert gas, in particular argon, a gas line issuing into the region of the floor opening (12) is provided in the floor of the metallurgic container (13), the said gas line comprises a controllable valve so that, in dependence upon the deviation of the bath surface height (14) in the continuous casting ingot mould (25) from the height of the desired value, more or less inert gas can be blown into the out-flowing melt with corresponding holding-back of the same.

5. Device according to any of claims 2 to 4, characterised in that the sensor (20) is coupled to a tendency recognition device, by means of which the control valve (19) can be controlled in dependence upon the speed of the change in the bath surface.

## Revendications

1. Procédé pour le remplissage d'une coquille de coulée continue (25) avec du métal en fusion (10), par lequel
- la masse fondue (10) est coulée de manière réglée dans la coquille de coulée continue (25), par une ouverture de fond (12) d'un récipient métallurgique (13), en particulier d'un répartireur,
- un bouchon (11) prévu dans le récipient métallurgique (13) est animé, pendant le remplissage de la coquille de coulée continue (25), de mouvements ascendants et descendants prédéterminés pour l'ouverture ou la fermeture de l'ouverture de fond (12), qui dépendent notamment du niveau de bain (14) dans la coquille de coulée continue (25), et par lequel
- un gaz inerte, notamment de l'argon, est insufflé, pendant le remplissage de la coquille de coulée continue (25), à l'extrémité du bouchon (11) dirigée vers l'ouverture de fond (12) (flèche 15),
**caractérisé en ce** que le gaz inerte, notamment l'argon, est insufflé en fonction du niveau de bain (14) à l'intérieur de la coquille de coulée continue (25), de telle façon que, pour un niveau de bain (14) qui monte par rapport à une valeur de consigne prédéterminée, la quantité d'argon insufflée est plus grande que pour un niveau de bain qui baisse, de telle sorte que le niveau de bain (14) est sensiblement constant pour un degré d'ouverture prédéterminé du bouchon (11).

2. Dispositif pour le remplissage d'une coquille de coulée continue (25) avec du métal en fusion (10), comprenant
- un récipient métallurgique (13), en particulier un répartiteur, muni d'une ouverture de fond (12) qui peut être fermée ou ouverte au moyen d'un bouchon (11) déplaçable vers le haut et vers le bas, ledit bouchon (11) présentant à l'extrémité dirigée vers l'ouverture de fond (12), une ouverture de sortie (18) qui est raccordée, par l'intermédiaire d'une conduite de raccordement (16, 31), à une source de gaz inerte, notamment à une source d'argon (17),
- et un détecteur (20) qui détecte le niveau de bain (14) à l'intérieur de la coquille de coulée continue (25)
**caractérisé en ce** que dans la conduite de raccordement (16) menant à la source de gaz inerte, notamment d'argon (17), est insérée une soupape de réglage (19) dont le degré d'ouverture peut être réglé en fonction du niveau de bain (14) à l'intérieur de la coquille de coulée continue (25) détecté au moyen du détecteur (20).

3. Dispositif selon la revendication 2, caractérisé en ce que la soupape de réglage (19) comprend un corps de soupape (21) qui peut être déplacé par un système d'entraînement (24) mécanique, pneumatique, hydraulique ou électrique, l'entraînement (24) réagissant sur un signal fourni par le détecteur (20) (circuit d'acheminement des signaux 22) de telle façon que le degré d'ouverture de la soupape (19) peut être augmenté lorsque le niveau de bain (14) monte par rapport à une valeur de consigne prédéterminée, et inversement.

4. Dispositif pour le remplissage d'une coquille de coulée continue (25) avec du métal en fusion (10), comprenant
- un récipient métallurgique (13), en particulier un répartiteur, muni d'une ouverture de fond (12) laquelle peut être fermée par un bouchon (11) déplaçable vers le haut et vers le bas,
- et un détecteur (20) qui détecte le niveau de bain (14) à l'intérieur de la coquille de coulée continue (25), notamment selon l'une des revendications 2 ou 3,
caractérisé en ce que pour l'introduction de gaz inerte, notamment de gaz d'argon, il est prévu dans le fond du récipient métallurgique (13), une conduite de gaz qui débouche dans la région de l'ouverture de fond (12) et comporte une soupape réglable, de telle façon que, en fonction de l'écart du niveau de bain (14) dans la coquille de coulée continue (25) par rapport à un niveau de consigne, une quantité de gaz inerte plus ou moins grande peut être insufflée dans la masse fondue sortante, en retenant celle-ci en conséquence.

5. Dispositif selon l'une des revendications 2 à 4, caractérisé en ce que le détecteur (20) est couplé avec un dispositif de reconnaissance de tendance qui permet de commander la soupape de réglage (19) en fonction de la vitesse de la variation du niveau de bain.
